# EUROPÄISCHE PATENTSCHRIFT

(11) **EP 2 332 439 B1**
(45) Veröffentlichungstag und Bekanntmachung des Hinweises auf die Patenterteilung: **02.05.2018**
(21) Anmeldenummer: 10190948.9
(22) Anmeldetag: 12.11.2010
(51) Int. Cl.: A45D 20/12, B65D 83/14, A45D 34/04

(54) **Haartrockner**
Hairdryer
Sèche-cheveux

(30) Priorität: 11.12.2009 DE 102009054579
(43) Veröffentlichungstag der Anmeldung: 15.06.2011
(73) Patentinhaber: BSH Hausgeräte GmbH, 81739 München (DE)
(72) Erfinder: Jirjis, Frank, 81371, München (DE)

(56) Entgegenhaltungen:
- EP-A1- 0 011 294
- DE-A1-102005 042 806
- GB-A- 270 491
- US-A- 4 523 080
- US-A- 4 605 019
- US-A1- 2006 137 209

## Beschreibung

Die vorliegende Erfindung betrifft einen Haartrockner mit einer angeclipsten Sprayeinrichtung, über die Haarmittel, insbesondere Festiger, während des Trocknens in den Luftstrom eingebracht werden kann, gemäß dem Oberbegriff des Anspruchs 1.

Aus der DE 100 53 338 A1 ist ein gattungsgemäßer Haartrockner bekannt, welche eine abnehmbare Sprayeinrichtung, bestehend aus Kartusche mit integriertem Ventil und einer sich anschließenden Betätigung sowie einer Transporteinheit, in die eine Düse integriert ist, umfasst. Die Sprayeinrichtung wird dabei im Bereich der Kartusche in den Griff eingeclipst und im Bereich der Transporteinheit, das heißt der Haarmittelleitung, mittels eines am Haartrockner angebrachten Clips befestigt. Hierdurch soll ein Haartrockner geschaffen werden, der während des Fönens Haarspray optimal in das Haar einbringt und dies auch einer einzelnen Person auf einfache Art und Weise ermöglicht.

Aus der WO 2003/068017 A1 ist ein weiterer Haartrockner bekannt, der ebenfalls in der Lage ist, neben dem eigentlichen Fönen zugleich ein Haarmittel beispielsweise einen Festiger, dem Luftstrom beizumischen.

Auch die Druckschriften US 4 523 080, US 4 605 019 und DE 10 2005 042806 A1 beschreiben Haartrockner mit anbringbaren Sprayeinrichtungen.

Bei in den Haartrockner selbst integrierten Sprayeinrichtungen ist oftmals ein erhöhter Fertigungsaufwand und zugleich ein erhöhter Wartungsaufwand zu beobachten, da insbesondere das Nachfüllen eines in den Haartrockner integrierten Behälters, beispielsweise einer Kartusche, für das Haarspray nur aufwändig möglich ist. Darüber hinaus besteht bei aus dem Stand der Technik bekannten Haartrocknern oftmals das Problem, das eine Leitungsführung bei diesen vergleichsweise lang ist und dadurch, insbesondere bei unterbrochenen Mehrfachanwendungen die Gefahr eines Verstopfens bzw. Verklebens der Haarmittelleitung besteht.

Die vorliegende Erfindung beschäftigt sich daher mit dem Problem, für einen Haartrockner der gattungsgemäßen Art, eine verbesserte oder zumindest eine alternative Ausführungsform anzugeben, die sich insbesondere durch eine verbesserte Funktionalität auszeichnet.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, bei einem Haartrockner mit einer angeclipsten Sprayeinrichtung, über welche Haarmittel, insbesondere Festiger, während des Trocknens in den Luftstrom des Haartrockners eingebracht werden kann, die Sprayeinrichtung außen an einem Luftkanalgehäuse des Haartrockners anzuclipsen, so dass die Sprayeinrichtung und damit auch das darin enthaltene Haarmittel während der Benutzung des Haartrockners erwärmt werden. Die externe Anordnung der Sprayeinrichtung sichert dabei zuverlässig ein leichtes Austauschen bzw. Ersetzen, wodurch der erfindungsgemäße Haartrockner deutlich einfach handhabbar ist, als die aus dem Stand der Technik bekannten. Zugleich wird die Sprayeinrichtung und insbesondere deren Kartusche, in welcher das Haarmittel, also beispielsweise der Festiger, bevorratet ist, durch die Anordnung an der Außenseite des Luftkanalgehäuses vorgewärmt, wodurch ein Verstopfen bzw. Verkleben sowohl der Düse, als auch der Haarmittelleitung, die von der Kartusche über ein betätigbares Ventil zu der Düse führt, vorzugsweise gänzlich vermieden werden kann. Der erfindungsgemäße Haartrockner eignet sich somit durch die leichte Austauschbarkeit der Sprayeinrichtung insbesondere auch für Einmalanwendungen, bei welchen der Inhalt an Festiger in der Kartusche für lediglich eine Anwendung ausreicht und diese oder aber die gesamte Sprayeinrichtung nach der Anwendung ausgetauscht werden.

Bei der erfindungsgemäßen Lösung, durchdringt die Sprayeinrichtung mit einem freien Ende der Haarmittelleitung das Luftkanalgehäuse, so dass eine endseitig der Haarmittelleitung angeordnete Düse innerhalb des Luftkanalgehäuses angeordnet ist. Vorteilhafterweise ist die Haarmittelleitung in demjenigen Bereich, in dem sie das Luftkanalgehäuse durchdringt, als Befestigung ausgebildet. Hierdurch kann zumindest eine der bisher erforderlichen Clipsverbindungen ersetzt werden, da die Haarmittelleitung und damit indirekt auch die sich am freien Ende der Haarmittelleitung befindliche Düse Durchdringungspunkt der Haarmittelleitung durch das Luftkanalgehäuse befestigt sind. Denkbar ist somit, dass die erfindungsgemäße Sprayeinrichtung lediglich über den Durchführpunkt der Haarmittelleitung durch das Luftkanalgehäuse und eine weitere Clipsverbindung am Haartrockner gehalten ist und dadurch dementsprechend leicht montierbar bzw. demontierbar ist.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: eine erste Ausführungsform eines erfindungsgemäßen Haartrockners,
- Fig. 2: eine weitere Ausführungsform des Haartrockners.

Entsprechend den Fig. 1 und 2, weist ein erfindungsgemäßer Haartrockner 1 ein Luftkanalgehäuse 2 sowie einen Griff 3 auf. An einem hinteren Ende des Luftkanalgehäuses 2 ist dabei möglicherweise ein Elektromotor mit einem Propeller angeordnet, der den zum Haare trocknen erforderlichen Luftstrom erzeugt. Darüber hinaus ist eine Sprayeinrichtung 4 vorgesehen, über die Haarmittel, das heißt insbesondere Festiger, während des Trocknens in den Luftstrom eingebracht werden kann, wobei die Sprayeinrichtung 4 im Wesentlichen eine Kartusche 5 mit dem Haarmittel, ein über eine Betätigung 6 betätigbares Ventil 7 sowie eine Haarmittelleitung 8 aufweist, an deren freiem Ende eine Düse 9 angeordnet ist. Erfindungsgemäß ist nun die Sprayeinrichtung 4 außen am Luftkanalgehäuse 2 des Haartrockners 1 angeclipst und durchdringt mit einem freien Ende der Haarmittelleitung 8 dieses Luftkanalgehäuse 2, so dass die Düse 9 in diesem Fall innerhalb des Luftkanalgehäuses 2 angeordnet ist und Haarspray direkt in den vom Haartrockner 1 erzeugten warmen Luftstrom abgibt. Dabei ist die Kartusche 5 wärmeübertragend mit dem Luftkanalgehäuse 2 des Haartrockners 1 verbunden, so dass sich das in der Kartusche 5 bevorratete Haarmittel, das heißt Haarspray, während des Fönens erwärmt und dadurch verflüssigt. Mit der erfindungsgemäß außen am Luftkanalgehäuse 2 des Haartrockners 1 angeordneten Sprayeinrichtung 4 ist es möglich, durch dessen Wärme die gesamte Sprayeinrichtung 4 und insbesondere die Kartusche 5 mit dem darin angeordneten Haarspray sowie die Haarmittelleitung 8 und die Düse 9 zu erwärmen und dadurch eine für den Sprayvorgang günstige Temperatur an die Sprayeinrichtung 4 zu übertragen, die insbesondere ein Verkleben bzw. ein Verstopfen der Düse 9 bzw. der Haarmittelleitung 8 verhindert.

Die Haarmittelleitung 8 kann an demjenigen Bereich, an dem sie das Luftkanalgehäuse 2 durchdringt, als Befestigung ausgebildet sein, so dass eine Befestigung der Sprayeinrichtung 4 prinzipiell lediglich in diesem Bereich und zusätzlich beispielsweise über eine Clipsverbindung zwischen der Kartusche 5 und dem Luftkanalgehäuse 2 erreicht wird. Die Sprayeinrichtung 4 und insbesondere deren Kartusche 5 sind dabei vorzugsweise auf eine Einmalanwendung ausgelegt, wobei klar ist, dass das Volumen der Kartusche 5 in diesem Fall so bemessen ist, dass es zumindest für eine aufwendige Langhaarfrisur oder entsprechend mehrere Kurzhaarfrisuren ausreicht.

Ein Ausströmen des Haarmittels bzw. des Haarsprays aus der Kartusche 5 erfolgt durch ein Betätigen des Ventils 7, wobei die Kartusche 5 druckbeaufschlagt ist und dadurch eine Haarsprayabgabe über die Düse 9 ähnlich wie bei einem konventionellen Haarspray erfolgt. Haarmittel, das heißt insbesondere das Haarspray, kann dabei nicht nur ein Festiger sein, sondern generell auch ein Färbe-, ein Pflege-, ein Schutz- oder ein Haarreparaturmittel. Die Betätigung 6 kann dabei wahlweise entweder an der Sprayeinrichtung 4 oder aber am Griff 3 des Haartrockners 1 angeordnet sein, wobei im letzteren Fall eine Betätigungsverbindung zum Ventil 7 gewährleistet werden muss.

Mit dem erfindungsgemäßen Haartrockner 1 ist es insbesondere für Einzelpersonen möglich, ihre Haar zu trocknen und gleichzeitig Haarspray einzubringen, wobei die Person in diesem Fall immer noch eine Hand frei hat, um beispielweise einen Kamm oder eine Bürste zu halten. Die Sprayeinrichtung 4 wird dabei über die Betätigung 6 aktiviert, so dass ein Betrieb des erfindungsgemäßen Haartrockners 1 auch generell ohne die gleichzeitige Zugabe von Haarspray erfolgen kann, ja sogar ohne eine am Haartrockner 1 angeordnete Sprayeinrichtung 4.

### Bezugszeichenliste

- 1: Haartrockner
- 2: Luftkanalgehäuse
- 3: Griff
- 4: Sprayeinrichtung
- 5: Kartusche
- 6: Betätigung
- 7: Ventil
- 8: Haarmittelleitung
- 9: Düse

## Patentansprüche

1. Haartrockner (1) mit einer angeclipsten Sprayeinrichtung (4), über die Haarmittel, insbesondere Festiger, während des Trocknens in den Luftstrom eingebracht werden kann, wobei
- die Sprayeinrichtung (4) eine Kartusche (5) mit dem Haarmittel, ein über eine Betätigung (6) betätigbares Ventil (7) und eine Haarmittelleitung (8) aufweist, an deren freiem Ende eine Düse (9) vorgesehen ist,
- die Sprayeinrichtung (4) außen an einem Luftkanalgehäuse (2) des Haartrockners (1) angeclipst ist, und
- die Sprayeinrichtung (4) mit einem freien Ende der Haarmittelleitung (8) das Luftkanalgehäuse (2) durchdringt, so dass die Düse (9) innerhalb des Luftkanalgehäuses (2) angeordnet ist,
**dadurch gekennzeichnet,**
**dass** die Kartusche (5) Wärme übertragend mit dem Luftkanalgehäuse (2) des Haartrockners (1) verbunden ist, so dass das darin enthaltene Haarmittel während des Gebrauchs des Haartrockners (1) erwärmt wird.

2. Haartrockner nach Anspruch 1,
**dadurch gekennzeichnet,**
**dass** die Haarmittelleitung (8) an dem Bereich, an dem sie das Luftkanalgehäuse (2) durchdringt, gleichzeitig am Luftkanalgehäuse (2) befestigt ist.

3. Haartrockner nach einem der Ansprüche 1 oder 2,
**dadurch gekennzeichnet,**
**dass** die Kartusche (5) druckbeaufschlagt ist.

4. Haartrockner nach einem der Ansprüche 1 bis 3,
**dadurch gekennzeichnet,**
**dass** das Haarmittel ein Färbe-, ein Pflege-, ein Schutz- oder ein Haarreparaturmittel ist.

5. Haartrockner nach einem der Ansprüche 1 bis 4,
**dadurch gekennzeichnet,**
**dass** die Betätigung (6) an der Sprayeinrichtung (4) oder am Haartrockner (1) angeordnet ist.

## Claims

1. Hairdryer (1) with a clipped-on spraying device (4), by means of which a hair product, in particular a setting product, can be introduced into the flow of air during the drying process, wherein
- the spraying device (4) has a cartridge (5) with the hair product, a valve (7) that can be operated by an operating mechanism (6), and a hair product tube (8) provided with a nozzle (9) at its free end,
- the spraying device (4) is clipped externally to an air duct housing (2) of the hairdryer (1), and
- the spraying device (4), with a free end of the hair product tube (8), passes through the air duct housing (2) such that the nozzle (9) is arranged within the air duct housing (2),
**characterised in that**
the cartridge (5) is connected to the air duct housing (2) of the hairdryer (1) so as to conduct heat, such that the hair product contained therein is heated while the hairdryer (1) is being used.

2. Hairdryer according to claim 1,
**characterised in that**
the hair product tube (8), in the area at which it passes through the air duct housing (2), is affixed simultaneously to the air duct housing (2).

3. Hairdryer according to one of claims 1 or 2,
**characterised in that**
the cartridge (5) is pressurised.

4. Hairdryer according to one of claims 1 to 3,
**characterised in that**
the hair product is a hair colour product, a hair care product, a hair protection product or a hair repair product.

5. Hairdryer according to one of claims 1 to 4,
**characterised in that**
the operating mechanism (6) is arranged on the spraying device (4) or on the hairdryer (1).

## Revendications

1. Sèche-cheveux (1) avec un dispositif de pulvérisation clipsé (4), par l'intermédiaire duquel une composition capillaire, en particulier un agent de conditionnement, peut être introduite dans le flux d'air pendant le séchage, dans lequel
- le dispositif de pulvérisation (4) présente une cartouche (5) avec la composition capillaire, une soupape (7) à actionnement par un élément d'actionnement (6) et un tuyau pour composition capillaire (8) à l'extrémité libre duquel est prévue une buse (9),
- le dispositif de pulvérisation (4) est clipsé à l'extérieur au niveau d'un logement de canal à air (2) du sèche-cheveux (1), et
- le dispositif de pulvérisation (4) passe à travers le logement de canal à air (2) avec une extrémité libre du tuyau pour composition capillaire (8), de sorte que la buse (9) est disposée à l'intérieur du logement de canal à air (2),
**caractérisé en ce que**
la cartouche (5) est reliée par transfert de chaleur au logement de canal à air (2) du sèche-cheveux (1), de sorte que la composition capillaire contenue dedans est réchauffée pendant l'emploi du sèche-cheveux (1).

2. Sèche-cheveux selon la revendication 1,
**caractérisé en ce que**
le tuyau pour composition capillaire (8) est fixé au niveau de la zone où il passe à travers le logement de canal à air (2) et en même temps au niveau du logement de canal à air (2).

3. Sèche-cheveux selon l'une des revendications 1 ou 2,
**caractérisé en ce que**
la cartouche (5) est alimentée en pression.

4. Sèche-cheveux selon l'une des revendications 1 à 3,
**caractérisé en ce que**
la composition capillaire est une composition pour teinture, une composition de soins, une composition de protection ou une composition capillaire réparatrice.

5. Sèche-cheveux selon l'une des revendications 1 à 4,
**caractérisé en ce que**
l'élément d'actionnement (6) est disposé au niveau du dispositif de pulvérisation (4) ou au niveau du sèche-cheveux (1).
